# EUROPÄISCHE PATENTSCHRIFT

(11) **EP 1 646 495 B1**
(45) Veröffentlichungstag und Bekanntmachung des Hinweises auf die Patenterteilung: **22.11.2006**
(21) Anmeldenummer: 04740793.7
(22) Anmeldetag: 06.07.2004
(51) Int. Cl.: B31B 29/60, B31B 19/62, B05C 5/02

(54) **BODENLEGEVORRICHTUNG FÜR PAPIERSÄCKE**
PAPER SACK BOTTOMING DEVICE
DISPOSITIF D'APPLICATION DE FONDS POUR SACS EN PAPIER

(30) Priorität: 07.07.2003 DE 10330751
(43) Veröffentlichungstag der Anmeldung: 19.04.2006
(73) Patentinhaber: Windmöller & Hölscher KG, 49525 Lengerich (DE)
(72) Erfinder: LAMKEMEYER, Andreas, 49082 Osnabrück (DE)
(86) Internationale Anmeldenummer: PCT/EP2004/007489
(87) Internationale Veröffentlichungsnummer: WO 2005/002838

(56) Entgegenhaltungen:
- DE-A- 3 506 393
- DE-B- 1 226 869
- US-A- 4 157 149
- US-A1- 2002 026 897
- US-A1- 2002 079 327
- US-B1- 6 220 843

## Beschreibung

Die Erfindung betrifft eine Bodenlegevorrichtung für Papiersäcke nach dem Oberbegriff des Anspruchs 1.

Vorrichtungen dieser Art werden zur Herstellung verschiedenster Arten von Säcken eingesetzt. Zu diesen Säcken zählen beispielsweise die so genannten Ventilsäcke, in die In der Regel bei der Herstellung der Böden Ventilzettel eingelegt werden. Die Böden selbst werden häufig als Kreuzböden ausgestattet, wie sie beispielweise in der DE 090 145 48 U1 und der DE 3020043 A1 dargestellt sind. Um den Böden und den eingelegten Ventilzetteln einen dauerhaften Zusammenhalt zu verleihen, werden Teile der Böden untereinander und/oder mit den Ventilzetteln mit Hilfe von Leim verklebt Eine solche Bodenlegevorrichtung ist beispielsweise aus der DE 1 226 869 B bekannt.

Zu diesem Zweck werden entweder die zu verklebenden Bereiche der Bodenfaltungen oder die ihnen zugeordneten Zettel, also alle miteinander zu verklebenden Bereiche, mit einem Leimauftrag versehen und anschließend durch Zusammenführung oder -faltung miteinander verklebt

Ein formatgerechter Leimauftrag erfolgt in der Regel, indem ein auf einer rotierenden Walze befestigtes Formatteil bei einer Umdrehung der Walze mit einer Leimwalze oder sonstigen Leimspeicher- oder Übertragungsteilen in Kontakt gebracht und dabei mit Leim beaufschlagt wird. Im weiteren Verlauf der Walzendrehung überträgt die Formatplatte den auf ihr gespeicherten Leim auf die jeweils zu verklebenden Bereiche der späteren Sackböden oder der Zettel.

Zu diesem Zweck ist das Formatteil mit charakteristischen Erhöhungen versehen, die auf ein bestimmtes Sackformat abgestimmt sind. Zur Herstellung von Säcken mit anderen Formaten auf der Bodenlegevorrichtung werden die Formatteile ausgetauscht. Diese Art des Leimauftrags hat sich bewährt, da so große Mengen des schwierig handhabbaren Stärkeleims sauber und formatgerecht auftragbar ist Unter "formatgerechter Leimauftrag" ist hierbei eine auf die Art und das Format des Sackes abgestimmte Auftragsform zu verstehen. Der Auftrag innerhalb dieser Auftragsform erfolgt in der Regel flächig, wobei oft den Rändern der Form besondere Bedeutung für die Haltbarkeit und Dichtigkeit der Säcke zukommt.

Nachteilig ist dabei allerdings, dass für diese Vorrichtungen eine Vielzahl von Leimübertragungskomponenten, beispielsweise Formatwalzen und Formatteile, vorgehalten und auch nach Gebrauch wieder gereinigt werden müssen.

Daher schlägt die US 4 157 149 eine Leimauftragsvorrichtung für Verpackungsmaterialien vor, die eine Düsenplatte mit darauf angeordneten Leimventilen umfasst. Damit kann der Leim, der den Leimventilen zugeführt wird, direkt in gewünschtem Format auf die zu beleimenden Werkstücke aufgebracht werden, ohne dass Formatwalzen oder Formatteile benötigt werden. Die Ventile sind in einem Auftragskopf integriert. Der Auftragskopf weist zudem eine Bohrung auf, durch die zumindest ein Teil der Ventile mit Leim beaufschlagbar sind.

Die Aufgabe der Erfindung Ist es, die Bodenlegevorrichtung derart weiterzubilden, dass auf Formatwalze oder Formatteile verzichtet werden kann und dennoch ein formatgerechtes Auftragen des Leims möglich ist, wobei der Leim über die zu beleimende Fläche gleichmäßig zu verteilen ist.

Die Aufgabe wird gelöst durch die kennzeichnenden Merkmale des Anspruchs 1.

Demnach ist in der Bvdentegevorrichtung zumindest eine Beleimungsstation vorgesehen, welche
■ über Leimaustrittsöffnungen verfügt, welche selektiv mit Leim versorgbar sind, wobei durch die Auswahl der Leimaustrittsöffnungen das Format des Leimauftrags (6, 7, 8, 9) definierbar ist,
■ wobei diese Leimaustrittsöffnungen zumindest einem Auftragskopf (1) zugeordnet sind.
■ welcher Ventile (3) trägt, welche die Verbindung zwischen Leimaustrittsöffnungen und einer Leimversorgung (4a, 4b, 13, 15) selektiv öffnen und schließen können,
■ wobei diese Leimversorgung Leimzufuhrleitungen (4a, 4b, 13) und zumindest eine Kammer (15) umfasst, durch welche zumindest ein Teil der Ventile (3) mit Leim versorgt wird und welche an zumindest einer Stelle einen Durchmesser von mindestens 5 mm besitzt und
■ wobei die Leimversorgung zumindest ein Rohr umfasst, welches durch den Auftragskopf hindurch greift.

Der Auftragskopf kann mit einer Auftragsplatte versehen sein, in die die besagten Leimaustrittsöffnungen, welche über Ventile selektiv mit Leim beaufschlagbar sind, eingebracht sind. Um bei geöffneten Ventilen einen Leimaustritt zu erreichen, ist der Leim einem Druck ausgesetzt, der größer ist als der Umgebungsdruck. Die Versorgung der Ventile mit Leim erfolgt zunächst über Leimzufuhrleitungen, welche den Leim einer Kammer zuführt. Die Ventile stehen mit dieser Kammer in Kontakt. Bei einem Durchmesser von m mm ist sichergestellt, dass der sehr zähflüssige Leim, in der Regel Stärkeleim, die Kammer durchströmen kann, ohne sich festzusetzen. Die Leimzuführung ist dabei allerdings durch ein durch ein durch den Auftragskopf durchgreifendes Rohr realisiert Damit der Leim in den Hohlraum des Auftragskopfes gelangen kann, weist das Rohr im Bereich des Auftragskopfes Bohrungen oder Durchbrüche auf. Bei dieser Anordnung kann der Auftragskopf auch auf dem Rohr verschiebbar vorgesehen werden.

Die Kammer kann dabei einen kreisförmigen Querschnitt aufweisen. Der Querschnitt kann aber auch von einer Kreisform abweichen, dabei ist der Querschnitt aber so zu bemessen, dass ein Kreis mit einem Durchmesser von 5 mm einbeschrieben werden kann, damit ein Kontinuierlicher Leimstrom zu allen Ventilen sichergestellt ist.

Vorteilhafterweise weist die Kammer einen Durchmesser von mindestens 7 mm auf. Erst bei diesem Durchmesser wird erreicht, dass an allen Ventilen im wesentlichen der gleiche Leimdruck vorherrscht. Bei Unterschreiten dieses Durchmessers ist es möglich, dass in Strömungsrichtung des Leimes die hinteren Ventile nur mit einem geringen Leimdruck beaufschlagt sind, so dass auch die von diesen Ventilen hervorgerufenen Leimspuren zu dünn sein können.

In bevorzugter Ausführung weist die Kammer jedoch einen Durchmesser von mindestens 10 mm auf. Dieser Durchmesser ist vor allem vorzusehen, wenn die Ventile mit einer hohen Dichte angeordnet sind.

In einer weiteren vorteilhaften Ausgestaltung der Erfindung ist die Kammer im oder unmittelbar am Auftragskopf angeordnet, um die Entfernung zwischen der Kammer und den Ventilen klein halten zu können. Wird der Leim, der wie bereits beschrieben sehr zähflüssig sein kann, mit Druck beaufschlagt, so liegt der Druck bei kurzen Verbindungen von der Kammer zum Ventil ohne wesentliche Druckverluste am Ventil an. In der Regel hat diese Verbindung eine Länge von wenigen Millimetern.

In einer Ausführungsform der Erfindung ist vorgesehen, zumindest zwei Ventile in der Raumrichtung (y) quer zur Förderrichtung (x) der Sackbestandteile überlappend anzuordnen. Dabei werden die Ventile von der gleichen Kammer mit Leim versorgt. Dies ermöglicht es, in der Raumrichtung (y) eine größere Dichte an Ventilen und damit eine größere Dichte unabhängig voneinander zubeziehungsweise abschaltbarer Leimspuren zu erhalten. Eine solche Anordnung der Ventile umfasst insbesondere eine zwei- oder mehrreihige Anordnung, wobei die Reihen in der Raumrichtung (y) verlaufen und in der Förderrichtung (x) der Sackbestandteile beabstandet sind. Mit der Raumrichtung (y) ist jene Raumrichtung gemeint, die quer zur Förderrichtung (x) der Sackbestandteile verläuft, aber in der Ebene, welche durch die Sackbestandteile festgelegt wird, liegt Die dritte Raumrichtung, welche zwar quer zur Förderrichtung (x) der Sackbestandteile verläuft, aber auch quer zur Ebene der Sackbestandteile, spielt im Rahmen der vorliegenden Erfindung keine Rolle.

Weiterhin ist es besonders vorteilhaft, wenn das Volumen der Kammer zur Volumensumme aller Leimverbindungen zu und von den Ventilen, welche aus dieser Kammer mit Leim versorgt werden, mindestens ein Verhältnis von 1,5 hat. Erst ab diesem Faktor, um den das Volumen der Kammer größer ist als die Summe der Leimleitungen, liegt an allen Ventilen der In der Kammer herrschende Druck auch an allen Ventilen ohne wesentliche Druckverluste an. Dadurch ist sichergestellt, dass bei geöffneten Ventilen auch an allen Leimaustrittsöffnungen, welche über die Kammer mit Leim versorgt werden, der Leim mit Im wesentlichen gleichem Druck herausgedrückt wird.

In einer vorteilhaften Ausgestaltung der Erfindung ist die zumindest eine Kammer eine in den Auftragskopf eingebrachte Bohrung. An beiden Stirnseiten kann der Auftragskopf mit einer ersten Bohrungen, durch welche der Leim dem Hohlraum zugeführt wird, und einer zweiten Bohrung, durch die der Leim wieder abgeführt wird, versehen sein. Die Querschnittsflächen dieser Einlass- und Auslassbohrungen sind dabei kleiner als der Querschnitt der Kammer. In einer bevorzugten Ausführungsform ist der Querschnitt der Kammer um 40mm² größer als der Querschnitt der Leimzufuhrleitungen.

Weitere vorteilhafte Ausgestaltungen der Erfindung gehen aus der gegenständlichen Beschreibung, den Zeichnungen und den weiteren Ansprüchen hervor. Die einzelnen Figuren zeigen:
- Fig. 1: einen einzelnen für die Beleimungsstation in der erfindungsgemäßen Bodenlegevorrichtung vorgesehenen Auftragskopf
- Fig. 2: eine Anordnung mit mehreren Auftragsköpfen
- Fig. 3: stirnseitige Ansicht eines Auftragskopfes

Fig. 1 zeigt einen Auftragskopf 1, wie er in einer Beleimungsstation in der erfindungsgemäßen Bodenlegevorrichtung Verwendung findet. Dieser Auftragskopf 1 setzt sich zusammen aus einer Auftragsplatte 2, an welcher Ventile 3 angebracht sind. Der Leim wird dem Auftragskopf 1 über die Leimleitung 4a zugeführt. Der Leim gelangt über die Leimleitung 4b wieder aus dem Auftragskopf hinaus. Der Beleimungsstation werden in Richtung x unbeleimte Zettel 5 zugeführt.

Jedem Ventil 3 ist in der den unbeleimten Zetteln 5 zugewandten Seite der Auftragsplatte 2 eine oder eine Gruppe von Leimaustrittsöfmungen zugeordnet. Der Leimfluss zu der Leimaustrittsöffnung kann durch das zugeordnete Ventil 3 hergestellt oder unterbrochen werden. Auf diese Weise ist es möglich, auf die unbeleimten Zettel 5 verschiedene Leimspuren, die parallel zu der Förderrichtung x der unbeleimten Zettel 5 verlaufen, aufzubringen. Durch regelmäßiges Öffnen und Schließen des Ventils 3 kann eine regelmäßig unterbrochene Leimspur 5 aufgetragen werden. Ebenfalls herstellbar sind kurze Leimspuren T, unterbrochene Leimspuren 8 und durchgehende Leimspuren 9. Befindet sich unter dem Auftragskopf 1 kein unbeleimter Zettel 5, so wird der Leimfluss durch alle Ventile 3 unterbrochen, um nicht die Beleimungsstation unnötig zu verschmutzen. Um alle Bereiche der unbeleimten Zettel in Richtung y quer zur Förderrichtung beleimen zu können, ist der Auftragskopf 1 ebenfalls in dieser Richtung verschiebbar. Der soeben beschriebene Auftragskopf lässt sich jedoch nicht nur zur Beleimung von Zetteln verwenden, sondern eignet sich aufgrund einer Variabilität der erzeugbaren Leimspuren auch zum Leimauftrag auf die zu verklebenden Bereiche des späteren Sackbodens.

Die Fig. 2 zeigt eine lineare Anordnung mehrerer Auftragsköpfe 1, die entlang des Rohres 10 in der Richtung y quer zur Förderrichtung x angeordnet sind. Das Rohr 10 kann auch als Führungsschiene dienen, entlang welche die einzelnen Auftragsköpfe 1 relativ zueinander verschiebbar sein können. Auf den Auftragsköpfen 1 sind jeweils Reihen von Ventilen 3 angebracht.

Die Fig. 3 zeigt eine stirnseitige Ansicht eines Auftragskopfes 1 gemäß dem Schnitt III-III aus Fig. 2. Der Auftragskopf 1 ist mit zwei parallelen Reihen von Ventilen 3 ausgestattet, wobei die Ventile 3 in der nicht sichtbaren Richtung y auch versetzt angeordnet sein können. Um diese Ventile 3 mit Leim versorgen zu können, sind in den Auftragskopf 1 Leimverbindungen 11 zu den Ventilen 3 eingebracht, welche in der Kammer 15 beginnen. Die Kammer 15 wird durch die Leimleitung 13 und nicht sichtbare Bohrungen in dem Rohr 10, welche die Leimleitung 13 mit der Kammer 15 verbinden, mit Leim versorgt. Um die Kammer 15 gegen das Äußere des Auftragskopfes 1 abdichten zu können, ist in der stirnseitigen Bohrung 12 eine Dichtung 14 eingelegt, die das Rohr 10 umfasst. Um den Leim von den Ventilen 3 zu den Leimaustrittsöffnungen 17 gelangen zu lassen, weist der Auftragskopf eine weitere Leimverbindung 16 auf.

| **Bezugszeichenliste** | |
|---|---|
| 1 | Auftragskopf |
| 2 | Auftragsplatte |
| 3 | Ventil |
| 4a, 4b | Leimzuleitung |
| 5 | unbeleimter Zettel |
| 6 | regelmäßig unterbrochene Leimspur |
| 7 | kurze Leimspur |
| 8 | unterbrochene Leimspur |
| 9 | durchgehende Leimspur |
| 10 | Rohr |
| 11 | Leimverbindung zum Ventil 3 |
| 12 | stirnseitige Bohrung |
| 13 | Leimzufuhrleitung |
| 14 | Dichtung |
| 15 | Kammer |
| 16 | Leimverbindung |
| 17 | Leimaustrittsöffnung |
| | |
| x | Förderrichtung der Zettel |
| y | Richtung quer zur Förderrichtung x der Zettel |
| | |

## Patentansprüche

1. Bodenlegevorrichtung für Kreuzbodenventilsäcke zur Bildung von Kreuzböden an Papiersäcken, welche folgende Merkmale umfasst:
■ Faltvorrichtungen, welche Faltungen an den Enden der Schlauchabschnitte, aus welchen die Säcke hergestellt werden, vornehmen,
■ eine oder mehrere Beleimungsstationen, welche die zu verklebenden Bereiche der Faltungen und/oder die für die Verleimung mit den Böden vorgesehenen Zettel mit Leimaufträgen versehen,
■ zumindest eine Verpressstation, in welcher die gefalteten Böden und die Zettel miteinander in Kontakt gebracht und verklebt werden,
**dadurch gekennzeichnet,**
■ **dass** zumindest eine Beleimungsstation für Zettel und/oder Böden vorgesehen ist, welche über Leimaustrittsöffnungen verfügt, welche selektiv mit Leim versorgbar sind, wobei durch die Auswahl der Leimaustrittsöffnungen das Format des Leimauftrags (6, 7, 8, 9) definierbar ist,
■ **dass** diese Leimaustrittsöffnungen zumindest einem Auftragskopf (1) zugeordnet sind, welcher (1) Ventile (3) trägt, welche die Verbindung zwischen Leimaustrittsöffnungen und einer Leimversorgung (4a, 4b, 13) selektiv öffnen und schließen können,
■ **dass** diese Leimversorgung zumindest eine Kammer (15) umfasst, durch welchen zumindest ein Teil der Ventile (3) mit Leim versorgt wird und welche an zumindest einer Stelle einen Durchmesser von mindestens 5 mm besitzt und
■ **dass** die Leimversorgung zumindest ein Rohr (10) umfasst, welches durch den Auftragskopf hindurchgreift.

2. Bodenlegevorrichtung nach dem vorstehenden Anspruch
**dadurch gekennzeichnet, dass**
diese Kammer (15) einen Durchmesser von mindestens 7 mm besitzt.

3. Bodenlegevorrichtung nach dem vorstehenden Anspruch
**dadurch gekennzeichnet, dass**
diese Kammer (15) einen Durchmesser von mindestens 10 mm besitzt.

4. Bodenlegevorrichtung nach dem vorstehenden Anspruch
**dadurch gekennzeichnet, dass**
diese Kammer (15) einen Durchmesser von mindestens 15 mm besitzt.

5. Bodenlegevorrichtung nach einem der vorstehenden Ansprüche
**dadurch gekennzeichnet, dass**
diese Kammer (15) im oder unmittelbar am Auftragskopf (1) angeordnet ist.

6. Bodenlegevorrichtung nach einem der vorstehenden Ansprüche
**dadurch gekennzeichnet, dass**
diese Kammer (15) in der quer zur Transportrichtung der Sackbestandteile (x) verlaufenden Raumrichtung (y) geradlinig verläuft.

7. Bodenlegevorrichtung nach einem der vorstehenden Ansprüche
**dadurch gekennzeichnet, dass**
zumindest zwei der Ventile (3), welche von der gleichen Kammer (15) mit Leim versorgt werden, in der Raumrichtung (y) betrachtet, welche quer zur Förderrichtung (x) der Sackbestandteile verläuft, überlappend angeordnet sind.

8. Bodenlegevorrichtung nach einem der vorstehenden Ansprüche
**dadurch gekennzeichnet, dass**
die Summe der Maße der Ventile (3) in der Raumrichtung (y) quer zur Förderrichtung (x) größer ist als die Länge der Kammer (15) in der Raumrichtung (y) quer zur Förderrichtung (x), wobei alle Ventile (3) aus dieser Kammer (15) mit Leim versorgt werden.

9. Bodenlegevorrichtung nach einem der vorstehenden Ansprüche
**dadurch gekennzeichnet, dass**
das Volumen der Kammer (15) zur Volumensumme aller Leimverbindungen (11, 16) zu und von den Ventilen (3), welche aus dieser Kammer mit Leim versorgt werden, mindestens ein Verhältnis von 1,5 hat.

10. Bodenlegevorrichtung nach einem der vorstehenden Ansprüche
**dadurch gekennzeichnet, dass**
die Beleimungsstation mehrere Kammern (15) umfasst, wobei jede Kammer (15) jeweils einen Teil der Ventile (3) mit Leim versorgt.

11. Bodenlegevorrichtung nach einem der vorstehenden Ansprüche
**dadurch gekennzeichnet, dass**
die zumindest eine Kammer (15) einen rechteckigen Querschnitt aufweist.

12. Bodenlegevorrichtung nach einem der vorstehenden Ansprüche
**dadurch gekennzeichnet, dass**
die zumindest eine Kammer (15) einen kreisförmigen Querschnitt aufweist.

13. Bodenlegevorrichtung nach dem vorstehenden Anspruch
**dadurch gekennzeichnet, dass**
die Kammer (15) eine in den Auftragskopf eingebrachte Bohrung ist.

14. Bodenlegevorrichtung nach einem der vorstehenden Ansprüche
**dadurch gekennzeichnet, dass**
zumindest eine Leimzufuhrleitung (4a, 13), über welche der Kammer (15) Leim zugeführt wird, in die zumindest eine Kammer (15) hinein greift.

15. Bodenlegevorrichtung nach dem vorstehenden Anspruch
**dadurch gekennzeichnet, dass**
die zumindest eine Kammer (15) entlang der Leimzufuhrleitung (4a, 13) zumindest teilweise in der quer zur Transportrichtung (x) der Sackbestandteile verlaufenden Richtung (y) verschiebbar ist.

16. Bodenlegevorrichtung nach einem der vorstehenden Ansprüche
**dadurch gekennzeichnet, dass**
die Leimzufuhrleitung (4a, 13) eine Querschnittsfläche hat, die kleiner ist als die der Kammer (15).

17. Bodenlegevorrichtung nach dem vorstehenden Anspruch
**dadurch gekennzeichnet, dass**
die Leimzufuhrleitung eine Querschnittsfläche hat, die um mindestens 40 mm² unter der der Kammer liegt.

## Claims

1. Bottom-applying apparatus for cross-bottom valve bags (or sacks), for forming cross-bottoms on paper bags, having the following features:
• folding devices, which provide folds at the ends of the flexible-tube sections from which the bags are produced,
• one or more gluing stations, by means of which those regions of the folds which are to be adhesively bonded and/or the panels which are provided for gluing to the bottoms are provided with applications of glue,
• at least one pressing station, in which the folded bottoms and the panels are brought into contact with one another and adhesively bonded,
**characterized**
• **in that** there is at least one gluing station for panels and/or bottoms which has glue-outlet openings which can be selectively supplied with glue, it being possible for the format of the application of glue (6, 7, 8, 9) to be defined by the selection of the glue-outlet openings,
• **in that** these glue-outlet openings are assigned to at least one application head (1), which bears valves (3) which can selectively open and close the connection between glue-outlet openings and a glue-supply means (4a, 4b, 13),
• **in that** this glue-supply means comprises at least one chamber (15), by means of which at least some of the valves (3) are supplied with glue and which, at at least one location, has a diameter of at least 5 mm, and
• **in that** the glue-supply means comprises at least one tube (10) which engages through the application head.

2. Bottom-applying apparatus according to the preceding claim, **characterized in that** this chamber (15) has a diameter of at least 7 mm.

3. Bottom-applying apparatus according to the preceding claim, **characterized in that** this chamber (15) has a diameter of at least 10 mm.

4. Bottom-applying apparatus according to the preceding claim, **characterized in that** this chamber (15) has a diameter of at least 15 mm.

5. Bottom-applying apparatus according to one of the preceding claims, **characterized in that** this chamber (15) is arranged in, or directly on, the application head (1).

6. Bottom-applying apparatus according to one of the preceding claims, **characterized in that** this chamber (15) runs rectilinearly in the direction in space (y), which runs transversely to the transporting direction (x) of the constituent parts of the bags.

7. Bottom-applying apparatus according to one of the preceding claims, **characterized in that** at least two of the valves (3), which are supplied with glue by the same chamber (15), are arranged to overlap in the direction in space (y), which runs transversely to the conveying direction (x) of the constituent parts of the bags.

8. Bottom-applying apparatus according to one of the preceding claims, **characterized in that** the sum of the dimensions of the valves (3) in the direction in space (y), transverse to the conveying direction (x), is greater than the length of the chamber (15) in the direction in space (y), transverse to the conveying direction (x), all of the valves (3) being supplied with glue from this chamber (15).

9. Bottom-applying apparatus according to one of the preceding claims, **characterized in that** the ratio of the volume of the chamber (15) to the sum of the volumes of all the glue connections (11, 16) to and from the valves (3), which are supplied with glue from this chamber, is at least 1.5.

10. Bottom-applying apparatus according to one of the preceding claims, **characterized in that** the gluing station comprises a plurality of chambers (15), each chamber (15) supplying in each case some of the valves (3) with glue.

11. Bottom-applying apparatus according to one of the preceding claims, **characterized in that** the at least one chamber (15) has a rectangular cross section.

12. Bottom-applying apparatus according to one of the preceding claims, **characterized in that** the at least one chamber (15) has a circular cross section.

13. Bottom-applying apparatus according to the preceding claim, **characterized in that** the chamber (15) is a bore which is made in the application head.

14. Bottom-applying apparatus according to one of the preceding claims, **characterized in that** at least one glue-feed line (4a, 13), via which glue is fed to the chamber (15), engages in the at least one chamber (15).

15. Bottom-applying apparatus according to the preceding claim, **characterized in that** the at least one chamber (15) can be displaced along the glue-feed line (4a, 13) at least partially in the direction (y), which runs transversely to the transporting direction (x) of the constituent parts of the bags.

16. Bottom-applying apparatus according to one of the preceding claims, **characterized in that** the glue-feed line (4a, 13) has a cross-sectional surface area which is smaller than that of the chamber (15).

17. Bottom-applying apparatus according to the preceding claim, **characterized in that** the glue-feed line has a cross-sectional surface area which is at least 40 mm² smaller than that of the chamber.

## Revendications

1. Dispositif de pose de fond pour des sacs à fond croisé à vanne pour former des fonds croisés à des sacs de papier, qui comprend les caractéristiques suivantes :
• des dispositifs de pliage qui procèdent à des pliages aux extrémités des tronçons tubulaires, à partir desquels les sacs sont fabriqués,
• une ou plusieurs stations de collage qui munissent d'applications de colle des zones à coller des pliages et/ou les bouts de papier prévus pour le collage avec les fonds,
• au moins une station de compression dans laquelle les fonds pliés et les bouts de papier sont amenés en contact et sont collés,
**caractérisé**
• **en ce qu'**au moins une station de collage est prévue pour des bouts de papier et/ou fonds, qui dispose d'ouvertures de sortie de colle qui peuvent être alimentées sélectivement en colle, et par le choix des ouvertures de sortie de colle, le format de l'application de colle (6, 7, 8, 9) peut être défini,
• **en ce que** ces ouvertures de sortie de colle sont associées à au moins une tête d'application (1) qui (1) porte des vannes (3) qui peuvent ouvrir et fermer sélectivement la liaison entre les ouvertures de sortie de colle et une alimentation en colle (4a, 4b, 13),
• **en ce que** cette alimentation en colle comprend au moins une chambre (15) par laquelle au moins une partie des vannes (3) est alimentée en colle et qui possède à au moins un emplacement un diamètre d'au moins 5 mm, et
• **en ce que** l'alimentation en colle comprend au moins un tube (10) qui passe à travers la tête d'application.

2. Dispositif de pose de fond selon la revendication précédente, **caractérisé en ce que** cette chambre (15) a un diamètre d'au moins 7 mm.

3. Dispositif de pose de fond selon la revendication précédente, **caractérisé en ce que** cette chambre (15) a un diamètre d'au moins 10 mm.

4. Dispositif de pose de fond selon la revendication précédente, **caractérisé en ce que** cette chambre (15) a un diamètre d'au moins 15 mm.

5. Dispositif de pose de fond selon l'une des revendications précédentes, **caractérisé en ce que** cette chambre (15) est disposée dans ou directement à la tête d'application (1).

6. Dispositif de pose de fond selon l'une des revendications précédentes, **caractérisé en ce que** cette chambre (15) s'étend en ligne droite dans la direction spatiale (y) s'étendant transversalement à la direction de transport des parties constitutives de sacs (x).

7. Dispositif de pose de fond selon l'une des revendications précédentes, **caractérisé en ce qu'**au moins deux des vannes (3), qui sont alimentées par la même chambre (15) en colle, en regardant dans la direction spatiale (y), qui s'étend transversalement à la direction de convoyage (x) des parties constitutives de sacs, sont disposées de façon à se chevaucher.

8. Dispositif de pose de fond selon l'une des revendications précédentes, **caractérisé en ce que** la somme des mesures des vannes (3), dans la direction spatiale (y) transversalement à la direction de convoyage (x) est plus grande que la longueur de la chambre (15) dans la direction spatiale (y) transversalement à la direction de convoyage (x), où toutes les vannes (3) de cette chambre (15) sont alimentées en colle.

9. Dispositif de pose de fond selon l'une des revendications précédentes, **caractérisé en ce que** le volume de la chambre (15) à la somme des volumes de toutes les liaisons de colle (11, 16) vers et au loin des vannes (3), qui sont alimentées de cette chambre en colle, présente un rapport d'au moins 1,5.

10. Dispositif de pose de fond selon l'une des revendications précédentes, **caractérisé en ce que** la station de collage comprend plusieurs chambres (15), où chaque chambre (15) alimente à chaque fois une partie des vannes (3) en colle.

11. Dispositif de pose de fond selon l'une des revendications précédentes, **caractérisé en ce qu'**au moins une chambre (15) présente une section transversale rectangulaire.

12. Dispositif de pose de fond selon l'une des revendications précédentes, **caractérisé en ce qu'**au moins une chambre (15) présente une section transversale circulaire.

13. Dispositif de pose de fond selon la revendication précédente, **caractérisé en ce que** la chambre (15) est un perçage ménagé dans la tête d'application.

14. Dispositif de pose de fond selon la revendication précédente, **caractérisé en ce qu'**au moins un conduit d'amenée de colle (4a, 13) par lequel de la colle est amenée à la chambre (15), s'engage dans au moins une chambre (15).

15. Dispositif de pose de fond selon la revendication précédente, **caractérisé en ce qu'**au moins une chambre (15) est déplaçable le long du conduit d'amenée de colle (4a, 13) au moins partiellement dans la direction (y) s'étendant transversalement à la direction de transport (x) des parties constitutives de sac.

16. Dispositif de pose de fond selon l'une des revendications précédentes, **caractérisé en ce que** le conduit d'amenée de colle (4a, 13) a une face en section transversale qui est plus petite que celle de la chambre (15).

17. Dispositif de pose de fond selon la revendication précédente, **caractérisé en ce que** le conduit d'amenée de colle possède une face en section transversale qui se situe au moins 40 mm² en dessous de celle de la chambre.
